# EUROPÄISCHE PATENTSCHRIFT

(11) **EP 0 411 388 B1**
(45) Veröffentlichungstag und Bekanntmachung des Hinweises auf die Patenterteilung: **11.01.1995**
(21) Anmeldenummer: 90113715.8
(22) Anmeldetag: 18.07.1990
(51) Int. Cl.: F21S 9/02, F21Q 3/00

(54) **Notleuchte**
Emergency lighting
Eclairage de secours

(30) Priorität: 02.08.1989 CH 2861/89
(43) Veröffentlichungstag der Anmeldung: 06.02.1991
(73) Patentinhaber: HENAPOT AG, CH-6314 Unterägeri (CH)
(72) Erfinder: Burkhard, Hans-Peter, CH-6314 Unterägeri (CH)
(74) Vertreter: OK pat AG

(56) Entgegenhaltungen:
- FR-A- 1 264 752
- GB-A- 1 098 560
- GB-A- 2 160 632
- GB-A- 2 204 944
- US-A- 3 739 226
- PATENT ABSTRACTS OF JAPAN, Band 7, Nr. 261 (M-257)[1406], 19. November 1983;& JP-A-58 143 198 (SANYO DENKI K.K.) 17-02-1982

## Beschreibung

Die vorliegende Erfindung betrifft eine Notleuchte mit eigener Notstromquelle und automatischem, elektronischem Umschalt- und Ladekreis.

Neben Notbeleuchtungsanlagen mit Gruppen- oder Zentralversorgung mehrerer Notleuchten sind auch "autonome" Notleuchten mit eigener Notstromquelle der vorgenannten Art Stand der Technik (sogen. Einzelbatterie-System). Diese bekannten Notleuchten sind entweder als selbständige, einzeln zu montierende Leuchten ausgebildet, oder es werden Bausätze zum Einbau innerhalb normaler, netzgespeister Leuchten verwendet. Im ersten Fall ist die Verlegung von besonderen Netzleitungen zu jeder Notleuchte erforderlich, was einen hohen zusätzlichen Installationsaufwand bedeutet. Im zweiten Fall ist die Auswahl der verwendbaren Leuchten stark eingeschränkt, und die Anordnung der Notleuchten ist ortsgebunden, d.h. sie befinden sich zwangsläufig immer an der Stelle der Normalleuchten (z.B. an der Decke), was oft nicht den Erfordernissen einer Sicherheits- oder Ersatzbeleuchtung bei Netzausfall entspricht (Anzeige eines Fluchtweges im Gebäude, Beleuchtung von Arbeitsplätzen mit Unfallgefahr usw.).

Es sind auch Notleuchten bekannt (**FR-A- 1 264 752**) die eine eigene Notstromquelle und einen automatischen, elektronischen Umschalt- und Ladekreis besitzen. Diese sind als steckbare Einheiten ausgeführt und lassen sich in vorhandene Steckdosen einfühen. Nachteilig wird dabei angesehen, dass sich solche Einheiten durch unautorisierte Personen auswechseln lassen, und dass damit ein erhöhtes Sicherheitsrisiko besteht, was bei Notleuchten-Anordnungen nicht tolerierbar ist.

Aus allgemeinen Beleuchtungseinrichtungen für Unterputz Montage (**GB-A-1 098 560**) ist ebenfalls modulartiger Aufbau von Lampenanordnungen mit Schalter und Netzanschluss, sowie zugehöriger Lichtaustrittsöffnung für den Einsatz verschiedener Lampengrössen bekannt. Grundsätzlich nachteilig bei solch modularem Aufbau ist hingegen die aufwendige technische Lösung, die sich in diesem Zusammenhang nur für absolut eindeutige Massenproduktion eignet.

Mit der Erfindung wird angestrebt, die erwähnten Nachteile der bekannten Ausführungen zu vermeiden und die Erstellung von erhöhtem Sicherheitsbedürfnis entsprechenden Notbeleuchtungsanlagen mit vergleichsweise geringen Kosten und bei freierer Wahl der Leuchtenstandorte zu ermöglichen. Diese Aufgabe wird mit einer Notleuchte der eingangs genannten Art erfindungsgemäss mit den Merkmalen des Anspruch 1 gelöst.

Dank einer solchen Gestaltung der Notleuchten kann deren Montage und Anordnung weitgehend im Zuge der normalen Netz-Leitungsverlegung und Apparate-Installation erfolgen, d.h. die Notleuchten werden vorzugsweise entlang der ohnehin zu erstellenden Netzinstallation und benachbart zu Steckdosen, Lichtschaltern, Abzweigdosen usw. eingebaut. Die einbaubare Einheit der Notleuchte kann also ohne zusätzlichen Installationsaufwand in einer bereits vorhandenen Apparatedose an die Fremdspannung (Netzspannung) angeschlossen werden. Der geringe Aufwand erlaubt ohne weiteres das Anbringen einer grösseren Zahl von Notleuchten, wodurch sich auch eine gleichmässigere Beleuchtungsstärke des Notlichtes erreichen lässt.

Weitere, besondere Merkmale der erfindungsgemässen Notleuchte gemäss Patentanspruch 1 sind in den Ansprüchen 2 bis 8 angegeben, und ein Ausführungsbeispiel wird nachstehend im Zusammenhang mit der Zeichnung näher beschrieben.
- Fig. 1: ist eine auseinandergezogene Darstellung einer Notleuchte in Verbindung mit einer Unterputz-Apparatedose,
- Fig. 2: ist die Draufsicht auf die einbaubare Einheit,
- Fig. 3: zeigt ein zugehöriges Abdeckschild in Ansicht, und
- Fig. 4: ist das Schaltschema eines geeigneten, an sich bekannten elektronischen Umschalt- und Ladekreises.

Die Notleuchte nach Fig. 1, bestehend aus der Einheit 10, zugehöriger Abdeckung 20 und einem die Einheit 10 aufnehmenden Isoliergehäuse 6 ist zum Einbau in eine normale Unterputz-Apparatedose 1 mit Flansch 2 und Montagerahmen 3 bestimmt. Die einbaubare Einheit 10 ist auf einer Leiterplatte 11 aufgebaut und enthält insbesondere die eigene Notstromquelle - hier bestehend aus zwei wiederaufladbaren Zellen 12 -, Netzanschlussklemmen 13 und eine vorzugsweise mittig auf der Leiterplatte 11 angeordnete Lampenhalterung 14. Im übrigen ist die Leiterplatte 11 mit den hier nicht im einzelnen dargestellten Schaltelementen eines automatischen, elektronischen Umschalt- und Ladekreises gemäss Schema nach Fig. 4 bestückt; in Fig. 1 sind von diesem Schaltkreis lediglich noch eine Leuchtdiode 16 als Betriebs-Anzeigeorgan sowie ein Betriebsschalter 17 sichtbar.

Die Einheit 10 wird für den Einbau vom Isoliergehäuse 6 aufgenommen, welches in die Apparatedose 1 passt und insbesondere zur Trennung der Einheit 10 gegenüber Netzleitungen dient, die im Boden der Dose 1 verlegt werden. Der Netzanschluss der Einheit 10 erfolgt durch Gehäuseöffnungen 8 hindurch an den Klemmen 13. Die mechanische Befestigung erfolgt wie bei anderen Einbauapparaten (Lichtschalter, Steckdose usw.) an den Oesen 4 des auf den Flansch 2 der Dose 1 passenden Montagerahmens 3. Das Isoliergehäuse 6 weist zu diesem Zweck zwei Schraubenbohrungen 7 auf, und vorzugsweise zwei weitere auf die Oesen 4 passende Bohrungen 7′, so dass die Einheit 10 wahlweise in zwei um 90° gegeneinander versetzten Lagen eingebaut werden kann.

Die Abdeckung 20 der Notleuchte hat hier - bei Unterputz-Montage - die äussere Gestalt eines normalen Abdeckschildes, wie es auch für Schalter und Steckdosen usw. verwendet wird. Das Schild hat eine auf die Lampenhalterung 14 ausgerichtete, also vorzugsweise mittige Lichtaustrittsöffnung 21, durch welche ein Teil des Kolbens der Notlampe 15 hindurchragt. Entsprechend der Anordnung der Leuchtdiode 16 (Betriebsanzeige) auf der Einheit 10 befindet sich neben der Oeffnung 21 eine weitere Oeffnung 22. Beide Oeffnungen 21 und 22 sind von einer (teilweise weggebrochen gezeichneten) Lichtkuppel 23 überdeckt, die am Schild 20 befestigt ist und aus lichtdurchlässigem, z.B. lichtstreuend geformtem Material besteht. Das Schild 20 und/oder die Kuppel 23 könnnen mit einer Beschriftung oder z.B. einem Fluchtweg-Symbol oder dergleichen versehen sein. Je nach Erfordernis - und natürlich entsprechend der montierten Drehlage der Einheit 10 bzw. des Gehäuses 6 - können die Oeffnungen 21 und 22 nebeneinander oder übereinander angeordnet sein.

Der Betriebsschalter 17 wird, wie weiter unten ausgeführt, nur vor der Montage der Notleuchte betätigt und ist im eingebauten Zustand unzugänglich.

Die Fig. 3 zeigt das Abdeckschild 20 in Ansicht. Wie strichpunktiert angedeutet, kann selbstverständlich ein kombiniertes Abdeckschild 20′ verwendet werden, wenn die Notleuchte neben einem andern Apparat eingebaut wird. Die Abdeckung kann aber z.B. im Falle umfangreicherer Apparatekombinationen auch Bestandteil einer Schalttafel oder dergleichen sein.

Die Fig. 2 ist die Draufsicht auf die einbaubare Einheit 10. Wie ersichtlich, kann diese bzw. deren Leiterplatte 11 für Aufputz-Montage mittels Schrauben 18 vorbereitet sein. In jenem Fall wird zweckmässig die zugehörige Leuchten-Abdeckung mit den äusseren Abmessungen eines Aufputz-Apparategehäuses, jedoch mit entsprechenden Oeffnungen und einer Lichtkuppel gestaltet (nicht dargestellt).

Die Schaltung eines geeigneten elektronischen Umschalt- und Ladekreises nach Fig. 4 ist an sich bekannt, weshalb die Wirkungsweise nachstehend nur kurz erläutert wird: Die Gleichrichterbrücke G ist über Vorschaltwiderstände mittels Klemmen 13 an das Wechselstromnetz angeschlossen. Sie erzeugt normalerweise eine Lade-Gleichspannung für die Notversorgungs-Batterie 12. Dabei zeigt die unter Strom stehende Leuchtdiode 16 den Normalbetrieb an. Eine Steuerschaltung mit dem npn-Transistor T1 und dem pnp-Transistor T2 ist so eingestellt, dass T2 gesperrt ist, solange die Gleichrichterbrücke G bei vorhandener Netzspannung die Ladespannung erzeugt. Die Lampe 15 bleibt dann stromlos.

Wenn jedoch die Netzspannung und damit die Ladegleichspannung ausfällt, erlischt die Leuchtdiode 16, und der Transistor T2 wird leitend. Es fliesst dann Strom aus der Batterie 12 über die Lampe 15 und den Transistor T2, d.h. die Notbeleuchtung wird automatisch eingeschaltet. Der Schalter 17 im Stromkreis der Notstromquelle (Batterie 12) bleibt während der gesamten Betriebsdauer, d.h. seit dem Einbau und Anschluss der Notleuchte, geschlossen; der Schalter soll aus diesem Grund auch unzugänglich bleiben. Er hat nur eine Funktion während der Lagerdauer vor dem Einbau: Aus Gründen der Funktionssicherheit ist es zweckmässig, die Zellen 12 in der Schaltung fest (mittels Schweiss-oder Lötverbindung) anzuschliessen. Die Einheit 10 wird also bereits bei der Herstellung mit den Zellen 12 bestückt. Um eine Entladung der Zellen über die Schaltung während der Lagerung zu verhindern, wird der Schalter 17 nach erstmaliger Ladung der Zellen 12 geöffnet und erst nach dem Anschluss und Einbau der Notleuchte zwecks Erstellung der Betriebsbereitschaft geschlossen. Anstelle eines eigentlichen Schalters 17 könnte selbstverständlich auch lediglich eine steckbare oder einzulötende Kontaktbrücke auf der Leiterplatte 11 vorgesehen sein. Teile des Umschalt- und Ladekreises nach Fig. 4 können anstatt aus Einzelkomponenten aufgebaut (Fig. 2) natürlich auch als integrierte Schaltung (Chip) ausgeführt sein.

Die Apparatedose für Auf- oder Unterputzmontage, welche die Einheit 10 aufnimmt, kann je nach Erfordernis auch tropfwasser-, spritzwasser-, strahlwassersicher, wassderdicht oder explosionsgeschützt ausgeführt sein.

## Patentansprüche

1. Notleuchte mit eigener Notstromquelle (**12**) und automatischem, elektronischem Umschalt- und Ladekreis,
**dadurch gekennzeichnet, dass**
- ein zur Befestigung in einem Montagerahmen (**3**) einer Standard-Apparatedose (**1**), für Auf- oder Unterputzmontage, bestimmtes Isoliergehäuse (**6**) vorgesehen ist,
- Umschalt- und Ladekreis samt Notstromquelle (**12**), Notstromhalterung (**14**) und Netzanschlussklemmen (**13**) zu einer baulichen Einheit (**10**) zusammengefasst sind,
- diese Einheit (**10**) in das Isoliergehäuse (**6**) passend einbaubar ist
und dass
- eine die Standard-Apparatedose (**1**) schliessende Abdeckung (**20**) eine auf die Notlampenhalterung (**14**) ausgerichtete Lichtaustrittsöffnung (**21**) aufweist.

2. Notleuchte nach Anspruch **1**,
**dadurch gekennzeichnet, dass**
der Umschalt- und Ladekreis ein Betriebs-Anzeigeorgan, z.B. eine Leuchtdiode (**16**) und die Abdeckung (**20**) eine darauf ausgerichtete, zusätzliche Öffnung (**22**) aufweist.

3. Notleuchte nach Anspruch **1** oder **2**,
**dadurch gekennzeichnet, dass**
die Abdeckung (**20**) eine mindestens die Lichtaustrittsöffnung (**21**) überdeckende Lichtkuppel (**23**) aufweist.

4. Notleuchte nach einem der vorangehenden Ansprüche,
**dadurch gekennzeichnet, dass**
die Notlampenhalterung (**14**) und die darauf ausgerichtete Lichtaustrittsöffnung (**21**) in der Mitte der baulichen Einheit (**10**) bzw. der Abdeckung (**20**) angeordnet sind.

5. Notleuchte nach einem der vorangehenden Ansprüche,
**dadurch gekennzeichnet**, **dass**
die bauliche Einheit (**10**) im Stromkreis der Notstromquelle (**12**) einen im eingebauten Zustand unzugänglichen Betriebsschalter (**17**) oder eine Kontaktbrücke enthält.

6. Notleuchte nach einem der vorangehenden Ansprüche,
**dadurch gekennzeichnet, dass**
die bauliche Einheit (**10**) als bestückte Leiterplatte (**11**) aufgebaut ist.

7. Notleuchte nach einem der vorangehenden Ansprüche,
**dadurch gekennzeichnet, dass**
dass das Isoliergehäuse (**6**) in zwei vorbestimmten, um 90 zueinander versetzten Lagen am Montagerahmen (**3**) befestigbar ist.

## Claims

1. An emergency lamp with a separate emergency power source (12) and an automatic, electronic change-over and charging circuit, characterised in that
- an insulating housing (6) is provided which is intended for fastening in a mounting frame (3) of a standard apparatus box (1) for surface or flush mounting,
- the change-over and charging circuit, together with the emergency power source (12), emergency lamp holder (14) and mains connection terminals (13) are assembled to form a structural unit (10),
- this unit (10) can be installed fitting into the insulating housing (6),
and that
- a cover (20) which closes the standard apparatus box (1) has a light exit opening (21) directed towards the emergency lamp holder (14).

2. An emergency lamp according to claim 1, characterised in that the change-over and charging circuit has an operating indicator element, e.g a light-emitting diode (16), and the cover (20) has an additional opening (22) directed towards the latter.

3. An emergency lamp according to claim 1 or 2, characterised in that the cover (20) has a dome-light (23) which at least covers the light exit opening (21).

4. An emergency lamp according to any one of the preceding claims, characterised in that the emergency lamp holder (14) and the light exit opening (21) directed towards it are disposed in the centre of the structural unit (10) or of the cover (20).

5. An emergency lamp according to any one of the preceding claims, characterised in that the structural unit (10) contains an operating switch (17) or a contact bridge in the electric circuit of the emergency power source (12) which is inaccessible in the installed state.

6. An emergency lamp according to any one of the preceding claims, characterised in that the structural unit (10) is constructed as an equipped printed circuit board (11).

7. An emergency lamp according to any one of the preceding claims, characterised in that the insulating housing (6) can be attached to the mounting frame (3) in two predetermined positions displaced by 90° in relation to each other.

## Revendications

1. Eclairage de secours comportant une source de courant de secours (12) ainsi qu'un circuit de commutation et de charge électronique automatique, caractérisée en ce que :
- un boîtier isolant (6) est prévu pour la fixation d'une prise de courant (1) d'appareils dans un cadre (3) de montage,
- le circuit de commutation et de charge ainsi que la source de courant de secours (12), le raccord (14) d'éclairage de secours et la connexion serrée (13) au réseau sont assemblés en une unité constructive (10),
- cette unité (10) pouvant être montée de manière appropriée dans le boîtier isolant (6),
- et en ce qu'un couvercle (20) obturant la prise de connection d'appareil standard (1) comporte une ouverture (21) de sortie de lumière alignée sur le raccord de lampe de secours (14).

2. Eclairage de secours caractérisé en ce que le circuit de commutation et de charge comporte un organe indicateur de fonctionnement, par exemple une diode luminescente (16) et le couvercle (20) comprend une ouverture supplémentaire (22) alignée sur cette diode.

3. Eclairage de secours selon l'une des revendications 1 et 2, caractérisé en ce que le couvercle (20) comporte une coupole lumineuse (23) recouvrant au moins l'ouverture de sortie (21) de la lumière.

4. Eclairage de secours selon l'une des revendications précédentes, caractérisé en ce que la fixation de la lampe de secours (14) et l'ouverture de sortie de la lumière (21) alignée sur celle-ci sont disposées au milieu de l'unité constructive (10) et du couvercle (20).

5. Eclairage de secours selon l'une quelconque des revendications précédentes, caractérisé en ce que l'unité constructive (10) contient, dans le circuit électrique (10) de la source de courant de secours (12), un interrupteur de service (17) ou un pont à contact inaccessible après montage.

6. Eclairage de secours selon l'une quelconque des revendications précédentes, caractérisé en ce que l'unité constructive (10) est montée sur une plaque conductrice (11).

7. Eclairage de secours selon l'une quelconque des revendications précédentes, caractérisé en ce que le boîtier isolant (6) peut être fixé sur le cadre de montage (3) dans deux positions prédéterminées, décalées l'une de l'autre d'environ 90°.
